# EUROPÄISCHE PATENTSCHRIFT

(11) **EP 3 423 625 B1**
(45) Veröffentlichungstag und Bekanntmachung des Hinweises auf die Patenterteilung: **11.03.2020**
(21) Anmeldenummer: 17701312.5
(22) Anmeldetag: 20.01.2017
(51) Int. Cl.: F04D 13/14, F04D 29/70, D06F 39/08

(54) **WÄSCHEPFLEGEGERÄT MIT EINER PUMPE UND VERFAHREN**
LAUNDRY-CARE APPLIANCE HAVING A PUMP AND METHOD
APPAREIL D'ENTRETIEN DU LINGE COMPRENANT UNE POMPE ET MÈTHODE

(30) Priorität: 29.02.2016 DE 102016203179
(43) Veröffentlichungstag der Anmeldung: 09.01.2019
(73) Patentinhaber: BSH Hausgeräte GmbH, 81739 München (DE)
(72) Erfinder: BÖTTGER, Torsten, 01445 Radebeul (DE); KLEPZIG, Jutta, 12353 Berlin (DE); RÖMER, Raymond, 10965 Berlin (DE)
(86) Internationale Anmeldenummer: PCT/EP2017/051200
(87) Internationale Veröffentlichungsnummer: WO 2017/148617

(56) Entgegenhaltungen:
- EP-A1- 2 479 336
- EP-A1- 2 772 582
- WO-A2-2011/147009
- US-A- 3 727 435
- US-B1- 6 167 733

## Beschreibung

Die vorliegende Erfindung betrifft ein Wäschepflegegerät mit einer Pumpe.

Herkömmliche Wäschepflegegeräte weisen für große Beladungsmengen ein Umpumpsystem auf, durch welches Waschflüssigkeit aus dem Laugenbehälter abgepumpt und dem Laugenbehälter anschließend erneut zugeführt werden kann. Um Waschflüssigkeit nach dem Wäschepflegeprozess aus dem Wäschepflegegerät zu entfernen, verfügen herkömmliche Wäschepflegegeräte zudem über ein Abpumpsystem. Für das Umpumpsystem und das Abpumpsystem werden Pumpen benötigt, um ein wirksames Umpumpen der Waschflüssigkeit in dem Wäschepflegegerät, bzw. ein wirksames Abpumpen der Waschflüssigkeit aus dem Wäschepflegegerät zu gewährleisten.

Da in der Waschflüssigkeit eine Vielzahl von Verunreinigungen, wie z.B. Fremdkörper, Haare oder Flusen vorhanden sind, die durch die Pumpe gepumpt werden, werden in herkömmlichen Wäschepflegegeräten Filterelemente, bzw. Fremdkörperfallen, verwendet, um die Verunreinigungen aus der Waschflüssigkeit zu filtern.

In der US 3 727 435 A ist eine Haushaltswaschmaschine mit einem selbstreinigenden Flusenfilter offenbart, welcher zwischen einem Wasserbehälter und zwei reversiblen Pumpen angeordnet ist.

In der EP 2 772 582 A1 ist eine Waschmaschine offenbart, welche ein Gehäuse, eine Wanne, ein Pumpengehäuse und einen Pumpenfilter enthält, wobei der Pumpenfilter Fremdstoffe aus dem Waschwasser filtert und sich vom Pumpengehäuse lösen kann.

In der WO 2011/147009 A2 ist ein selbstreinigender Filter für Waschmaschinen offenbart, welcher Fäden und Rückstände der Wäsche zurückhält, wenn Waschwasser umgepumpt wird und bei der Waschwasser-Entwässerung selbstreinigend ist, da die Fäden und Rückstände abgepumpt werden.

In der US 6 167 733 B1 ist eine Trommelwaschmaschine mit einer Pumpe offenbart, welche integral mit einem Filter zum Entfernen von Verunreinigungen aus der Waschflüssigkeit ausgebildet ist.

In der EP 2 479 336 A1 ist eine Waschmaschine mit einer Wasserwanne, einem Pumpengehäuse und einem Filter offenbart, wobei der Filter die Ansammlung und das Wachstum von Fremdsubstanzen reduziert während die Fremdsubstanzen effektiv aus dem Waschwasser herausgefiltert werden.

Es ist die der Erfindung zugrundeliegende Aufgabe, ein Wäschepflegegerät mit einer Pumpe anzugeben, welche ein wirksames Pumpen von Waschflüssigkeit in dem Wäschepflegegerät ermöglicht.

Diese Aufgabe wird durch Gegenstände mit den Merkmalen nach den unabhängigen Ansprüchen gelöst. Vorteilhafte Ausführungsformen der Erfindung sind Gegenstand der Figuren, der Beschreibung und der abhängigen Ansprüche.

Gemäß einem ersten Aspekt der Erfindung wird die Aufgabe durch ein Wäschepflegegerät mit einer Pumpe zum Pumpen von Waschflüssigkeit gelöst, wobei die Pumpe eine Saugkammer umfasst, welche einen Saugstutzen zum fluidtechnischen Verbinden mit einer Saugleitung aufweist, wobei die Pumpe eine Umpumpdruckkammer umfasst, welche einen Umpumpdruckstutzen zum fluidtechnischen Verbinden mit einer Umpumpleitung aufweist, wobei die Pumpe eine Abpumpdruckkammer umfasst, welche einen Abpumpdruckstutzen zum fluidtechnischen Verbinden mit einer Abpumpleitung aufweist, wobei die Abpumpdruckkammer und die Saugkammer fluidtechnisch verbunden sind, wobei die Abpumpdruckkammer und die Umpumpdruckkammer fluidtechnisch verbunden sind, wobei die Pumpe ein Filterelement umfasst, welches in der Abpumpdruckkammer aufgenommen ist, und wobei das Filterelement ausgebildet ist, Verunreinigungen aus der Waschflüssigkeit zu filtern, um zu verhindern, dass die Verunreinigungen aus der Abpumpdruckkammer in die Umpumpdruckkammer gefördert werden.

Dadurch wird der technische Vorteil erreicht, dass die Umpumpdruckkammer ausschließlich durch die Abpumpdruckkammer mit der Saugkammer fluidtechnisch verbunden ist, wodurch in der Waschflüssigkeit mitgeführte Verunreinigungen in dem Filterelement der Abpumpdruckkammer verbleiben und somit verhindert wird, dass die Verunreinigungen in die Umpumpdruckkammer gefördert werden.

In herkömmlichen Wäschepflegegeräten mit einem Umpumpsystem und einem Abpumpsystem sind die Abpumpdruckkammer und die Umpumpdruckkammer jeweils unabhängig, insbesondere separat und eigenständig, mit der Saugkammer fluidtechnisch verbunden. Dadurch kann Waschlauge je nach Pumpsituation entweder durch die Abpumpdruckkammer in die Abpumpleitung oder durch die Umpumpdruckkammer in die Umpumpleitung gefördert werden. Durch die Reihenschaltung der Kammern wird eine Vorfilterung erreicht. Bei einer solchen fluidtechnischen Anbindung der Abpumpdruckkammer als auch der Umpumpdruckkammer an die Saugkammer besteht jedoch das Risiko, dass sich Verunreinigungen an der fluidtechnischen Verbindung zwischen der Saugkammer und der Umpumpdruckkammer ansammeln und die fluidtechnische Verbindung blockieren können. Aufgrund von quasi parallelen Strömungsverhältnissen in der Pumpe können an dieser Verbindung angesammelte Verunreinigungen gegebenenfalls nicht mehr beim Abpumpvorgang durch die Abpumpdruckkammer in die Abpumpleitung entfernt werden. Dies kann unter Umständen zu einem Kundendiensteinsatz führen, um die angesammelten Verunreinigungen aus der Pumpe zu entfernen.

In der erfindungsgemäßen Pumpe wird die Menge der Verunreinigungen, wie z.B. Fremdkörper und/oder Kumulationen von Haaren oder Flusen, welche an der fluidtechnischen Verbindung zwischen der Abpumpdruckkammer und der Umpumpdruckkammer angelagert werden, reduziert. Dies wird dadurch ermöglicht, dass die Umpumpdruckkammer, die Abpumpdruckkammer und die Saugkammer in Reihe geschaltet werden, so dass die Umpumpdruckkammer nicht direkt sondern durch die Abpumpdruckkammer mit der Saugkammer fluidtechnisch verbunden ist. Somit verbleibt ein großer Teil der Verunreinigungen in der Saugkammer. Ein Teil der Verunreinigungen wird aus der Saugkammer in die Abpumpdruckkammer gefördert, wird dort durch das Filterelement gefiltert, und verbleibt in der Abpumpdruckkammer, ohne in die Umpumpdruckkammer gefördert zu werden. Bei einem zeitlich nachgeschalteten Abpumpvorgang können die in der Abpumpdruckkammer verbleibenden Verunreinigungen aus dem Pumpensystem entfernt werden. Dadurch kann ein Verstopfen der fluidtechnischen Verbindung zwischen Abpumpdruckkammer und Umpumpdruckkammer durch die Ansammlung von Verunreinigungen verhindert werden.

Unter einem Wäschepflegegerät wird ein Gerät verstanden, welches zur Wäschepflege eingesetzt wird, wie z.B. eine Waschmaschine oder ein Wäschetrockner. Insbesondere wird unter solch einem Wäschepflegegerät ein Haushaltswäschepflegegerät verstanden. Also ein Wäschepflegegerät, welches im Rahmen der Haushaltsführung verwendet wird, und mit dem Wäsche in haushaltsüblichen Mengen behandelt wird.

Gemäß der Erfindung umfasst die Pumpe ein weiteres Filterelement, welches in der Saugkammer aufgenommen ist, wobei das weitere Filterelement ausgebildet ist, Verunreinigungen aus der Waschflüssigkeit zu filtern, um zu verhindern, dass die Verunreinigungen aus der Saugkammer in die Abpumpdruckkammer gefördert werden.

Dadurch wird der technische Vorteil erreicht, dass durch das weitere Filterelement, welches in der Saugkammer aufgenommen wird, ein besonders wirksames Filtern von Verunreinigungen aus der Waschflüssigkeit ermöglicht wird. Dadurch kann die Menge der Verunreinigungen, welche von der Saugkammer in die Abpumpdruckkammer gefördert werden, reduziert werden. Dadurch kann in Kombination mit dem Filterelement in der Abpumpdruckkammer eine besonders wirksame Reduktion der Verunreinigungen in der Umpumpdruckkammer erreicht werden. Insbesondere kann das weitere Filterelement ausgebildet sein, große Verunreinigungen aus der Waschflüssigkeit zu filtern, wodurch verhindert werden kann, dass die großen Verunreinigungen in die Abpumpdruckkammer und von dort aus in die Umpumpdruckkammer gelangen können.

In einer weiteren vorteilhaften Ausführungsform des Wäschepflegegeräts umfasst das Filterelement oder das weitere Filterelement eine Fremdkörperfalle zum Entfernen von Verunreinigungen aus der Waschflüssigkeit, wobei die Fremdkörperfalle insbesondere eine sich in Pumprichtung erstreckende Platte umfasst, welche insbesondere eine in Pumprichtung vordere Kante aufweist, wobei die Verunreinigungen an der vorderen Kante anlagerbar sind und/oder wobei die Fremdkörperfalle insbesondere einen Aufnahmebereich zur Aufnahme der Verunreinigungen umfasst.

Dadurch wird der technische Vorteil erreicht, dass eine Fremdkörperfalle im Gegensatz zu anderen Filterelementen, wie z.B. einem Sieb, durch die angelagerten Verunreinigungen nicht verstopft wird, wodurch eine periodische Reinigung der Fremdkörperfalle über die Gerätenutzungsdauer des Wäschepflegegeräts nicht nötig ist, da die Fremdkörperfalle so gestaltet ist, dass sie über die Gerätelebensdauer Fremdkörper zurückhält. Durch die Fremdkörperfalle aus der Waschflüssigkeit entfernte Verunreinigungen können während eines Abpumpvorgangs durch die Abpumpdruckkammer und durch die Abpumpleitung aus der Pumpe abgepumpt werden. Durch eine sich beispielsweise in Pumprichtung erstreckende Platte mit einer in Pumprichtung vorderen Kante wird ein wirksames Anlagern von Verunreinigungen ermöglicht. Gleichzeitig weist die vordere Kante einen geringen Strömungswiderstand auf, wodurch der Flüssigkeitsstrom der durch die Pumpe gepumpten Waschflüssigkeit durch die Platte nicht signifikant beeinträchtigt wird, Fremdkörper jedoch erfolgreich abgeschieden werden können. Ferner kann die Fremdkörperfalle einen Aufnahmebereich umfassen, in welchem sich insbesondere durch eine Strömungsberuhigung der Waschflüssigkeit Verunreinigungen absetzen können und dadurch in dem Aufnahmebereich aufgenommen werden können. Konzeptbedingt können in diesem Aufnahmebereich Fremdkörper oder Flusen-Haar-Ansammlungen über ein längeres Wartungsintervall oder über die gesamte Gerätelebensdauer gesammelt werden.

In einer weiteren vorteilhaften Ausführungsform des Wäschepflegegeräts weist die Pumpe einen Pumpenmotor und ein Laufrad auf, welche an der Umpumpdruckkammer angeordnet sind, wobei der Pumpenmotor ausgebildet ist, das Laufrad in einer Drehrichtung mit einer vorbestimmten Drehzahl anzutreiben, um Waschflüssigkeit aus der Abpumpdruckkammer in die Umpumpdruckkammer und durch den Umpumpdruckstutzen in die Umpumpleitung zu pumpen.

Dadurch wird der technische Vorteil erreicht, dass durch das Antreiben des Laufrads durch den Pumpenmotor ein wirksames Umpumpen von Waschflüssigkeit aus der Umpumpdruckkammer in die Umpumpleitung ermöglicht wird.

In einer weiteren vorteilhaften Ausführungsform des Wäschepflegegeräts weist die Pumpe einen weiteren Pumpenmotor und ein weiteres Laufrad auf, welche an der Abpumpdruckkammer angeordnet sind, wobei der weitere Pumpenmotor ausgebildet ist, das weitere Laufrad in einer Drehrichtung anzutreiben, um Waschflüssigkeit aus der Saugkammer in die Abpumpdruckkammer und durch den Abpumpdruckstutzen in die Abpumpleitung zu pumpen.

Dadurch wird der technische Vorteil erreicht, dass durch das Antreiben des weiteren Laufrads durch den weiteren Pumpenmotor ein wirksames Abpumpen von Waschflüssigkeit aus der Abpumpdruckkammer in die Abpumpleitung ermöglicht wird.

In einer weiteren vorteilhaften Ausführungsform des Wäschepflegegeräts umfasst der Pumpenmotor oder der weitere Pumpenmotor einen Elektromotor, insbesondere einen bürstenlosen Gleichstrommotor (BLDC-Motor), bzw. einen permanenterregten, bürstenlosen Synchronmotor, welcher drehzahlvariabel und drehrichtungsorientiert antreibbar ist.

Dadurch wird der technische Vorteil erreicht, dass durch den Elektromotor, insbesondere bürstenlosen Gleichstrommotor oder Synchronmotor, ein wirksamer und effektiver, drehzahlvariabler Abpump,- bzw. Umpumpvorgang der Pumpe betrieben werden kann.

In einer weiteren vorteilhaften Ausführungsform des Wäschepflegegeräts ist der weitere Pumpenmotor ausgebildet, das weitere Laufrad in einer ersten oder zweiten Drehrichtung anzutreiben, um Waschflüssigkeit in Abhängigkeit von der Drehrichtung und der Drehzahl des weiteren Laufrads durch den Abpumpdruckstutzen in die Abpumpleitung oder von der Abpumpdruckkammer in die Umpumpdruckkammer zu pumpen.

Dadurch wird der technische Vorteil erreicht, dass durch das Regulieren der Drehrichtung und der Drehzahl des weiteren Laufrads durch den weiteren Pumpenmotor wirksam gesteuert werden kann, ob die Waschflüssigkeit aus der Abpumpdruckkammer in die Abpumpleitung und damit aus dem Wäschepflegegerät oder aus der Abpumpdruckkammer in die Umpumpdruckkammer und damit in ein Umpumpsystem gepumpt werden kann.

In einer weiteren vorteilhaften Ausführungsform des Wäschepflegegeräts ist zwischen der Saugkammer und der Abpumpdruckkammer eine Trennwand angeordnet, um die Saugkammer von der Abpumpdruckkammer abzugrenzen, wobei die Trennwand eine Öffnung, insbesondere zentrale, konzentrische Öffnung, aufweist, um die Saugkammer und die Abpumpdruckkammer miteinander fluidtechnisch zu verbinden.

Dadurch wird der technische Vorteil erreicht, dass durch die Trennwand eine wirksame Abgrenzung auch für Fremdkörper und Haar- und Flusen-Anhäufungen zwischen der Saugkammer und Abpumpdruckkammer sichergestellt wird, wobei durch die Öffnung eine wirksame fluidtechnische Verbindung zwischen der Saugkammer und der Abpumpdruckkammer ermöglicht wird. Diese insbesondere konzentrische Öffnung wird oftmals als Saugrohr zwischen Saugkammer und Abpumpdruckkammer realisiert.

In einer weiteren vorteilhaften Ausführungsform des Wäschepflegegeräts ist zwischen der Abpumpdruckkammer und der Umpumpdruckkammer eine weitere Trennwand angeordnet, um die Abpumpdruckkammer von der Umpumpdruckkammer abzugrenzen, und um Fremdkörper oder Verunreinigungen zurückzuhalten, wobei die weitere Trennwand eine weitere Öffnung aufweist, um die Abpumpdruckkammer und die Umpumpdruckkammer miteinander fluidtechnisch zu verbinden.

Dadurch wird der technische Vorteil erreicht, dass z.B. durch die weitere Trennwand eine wirksame Abgrenzung auch für Fremdkörper und Haar- und Flusen-Anhäufungen zwischen der Saugkammer und der Umpumpdruckkammer sichergestellt wird, wobei durch die weitere, insbesondere konzentrische, Öffnung eine wirksame fluidtechnische Verbindung zwischen der Abpumpdruckkammer und der Umpumpdruckkammer ermöglicht wird. Hierbei fungiert die Abpumpdruckkammer als vorgeschaltete Saugkammer für die Umpumpdruckkammer. Ein strömungsberuhigter Bereich zum Ausfällen und Speichern von Fremdkörpern lässt sich in der Abpumpdruckkammer, also einer Saugkammer der Umpumpdruckkammer nur schwer realisieren. Daher werden die zurückgehaltenen Fremdkörper in einem nachgeschalteten Abpumpvorgang aus der Pumpe entfernt.

In einer weiteren vorteilhaften Ausführungsform des Wäschepflegegeräts ist zwischen der Saugkammer und der Abpumpdruckkammer ein Saugrohr angeordnet, um die Saugkammer und die Abpumpdruckkammer miteinander fluidtechnisch zu verbinden, und/oder ist zwischen der Abpumpdruckkammer und der Umpumpdruckkammer ein weiteres Saugrohr angeordnet, um die Abpumpdruckkammer und die Umpumpdruckkammer miteinander fluidtechnisch zu verbinden.

Dadurch wird der technische Vorteil erreicht, dass durch das Saugrohr, bzw. durch das weitere Saugrohr eine wirksame fluidtechnische Verbindung zwischen den jeweiligen Kammern der Pumpe sichergestellt wird. Das Saugrohr wird unter anderem auch dafür vorgesehen, dass Fremdkörper von der Abpumpdruckkammer fern gehalten werden, um damit einen sicheren Pumpbetrieb zu ermöglichen. Desweiteren führt das Saugrohr die saugseitige Strömung axial und konzentrisch dem Laufrad zu, um in der radialen Strömungsmaschine die besten Voraussetzungen für eine wirkungsvolle und erfolgreiche Druckerhöhung zu schaffen.

In einer weiteren vorteilhaften Ausführungsform des Wäschepflegegeräts schließt sich das weitere Saugrohr tangential an die Abpumpdruckkammer an, um bei einer vorbestimmten Drehrichtung und Drehzahl ein wirksames Pumpen von Waschflüssigkeit aus der Abpumpdruckkammer durch das weitere Saugrohr in die Umpumpdruckkammer zu ermöglichen.

Dadurch wird der technische Vorteil erreicht, dass durch die tangentiale Anordnung des weiteren Saugrohrs an der Abpumpdruckkammer ein wirksames Pumpen von Waschflüssigkeit durch das weitere Saugrohr in Abhängigkeit von der Drehrichtung und/oder Drehzahl eines Laufrads eines Pumpenmotors sichergestellt wird.

In einer weiteren vorteilhaften Ausführungsform des Wäschepflegegeräts schließt sich der Abpumpdruckstutzen tangential an die Abpumpdruckkammer an, und schließt sich der Umpumpdruckstutzen tangential an die Umpumpdruckkammer an, um ein wirksames Abpumpen von Waschflüssigkeit aus der Abpumpdruckkammer und ein wirksames Umpumpen von Waschflüssigkeit aus der Umpumpdruckkammer zu ermöglichen, wobei sich der Abpumpdruckstutzen und der Umpumpdruckstutzen an der Mantelfläche eines zylindrischen Ringgehäuses der Abpumpdruckkammer und der Umpumpdruckkammer insbesondere in unterschiedliche Richtungen erstrecken.

Dadurch wird der technische Vorteil erreicht, dass durch die tangentiale Anordnung des Abpumpdruckstutzens, bzw. des Umpumpdruckstutzens ein wirksames Pumpen von Waschflüssigkeit durch den jeweiligen Stutzen in Abhängigkeit von der Drehrichtung und/oder der Drehzahl eines Laufrads eines Pumpenmotors sichergestellt wird.

Gemäß einem zweiten Aspekt der Erfindung wird die Aufgabe durch ein Verfahren zum Pumpen von Waschflüssigkeit in einem Wäschepflegegerät mit einer Pumpe zum Pumpen von Waschflüssigkeit gelöst, wobei die Pumpe eine Saugkammer mit einem Saugstutzen zum fluidtechnischen Verbinden mit einer Saugleitung, eine Umpumpdruckkammer mit einem Umpumpdruckstutzen zum fluidtechnischen Verbinden mit einer Umpumpleitung, und eine Abpumpdruckkammer mit einem Abpumpdruckstutzen zum fluidtechnischen Verbinden mit einer Abpumpleitung aufweist, wobei die Abpumpdruckkammer und die Saugkammer fluidtechnisch verbunden sind, wobei die Abpumpdruckkammer und die Umpumpdruckkammer fluidtechnisch verbunden sind, wobei die Pumpe ein Filterelement umfasst, welches in der Abpumpdruckkammer aufgenommen ist, wobei das Filterelement ausgebildet ist, Verunreinigungen aus der Waschflüssigkeit zu filtern, um zu verhindern, dass die Verunreinigungen in die Umpumpdruckkammer gefördert werden, und wobei das Verfahren, das Aktivieren der Pumpe während eines Umpumpvorgangs umfasst, um Waschflüssigkeit aus der Abpumpdruckkammer in die Abpumpleitung oder aus der Umpumpdruckkammer in die Umpumpleitung zu pumpen, und das Aktivieren der Pumpe während eines sich an den Umpumpvorgang anschließenden Abpumpvorgangs umfasst, um an dem Filterelement angesammelte Verunreinigungen zusammen mit Waschflüssigkeit aus der Abpumpdruckkammer in die Abpumpleitung und aus dem Wäschepflegegerät zu pumpen, umfasst.

Dadurch wird der technische Vorteil erreicht, dass durch das Filterelement in der Abpumpdruckkammer und durch die Reihenschaltung von Abpumpdruckkammer und Umpumpdruckkammer während des Umpumpvorgangs Verunreinigungen in der Abpumpdruckkammer aus der Waschflüssigkeit gefiltert werden und nicht in die Umpumpdruckkammer gelangen können. Während eines sich an den Umpumpvorgang anschließenden Abpumpvorgangs können die in der Abpumpdruckkammer angesammelten Verunreinigungen zusammen mit Waschflüssigkeit aus der Abpumpdruckkammer in die Abpumpleitung und damit aus dem Wäschepflegegerät gepumpt werden, und damit aus der Pumpe entfernt werden.

In einer vorteilhaften Ausführungsform des Verfahrens weist die Pumpe einen Pumpenmotor zum Pumpen von Waschflüssigkeit aus der Umpumpdruckkammer, einen weiteren Pumpenmotor zum Pumpen von Waschflüssigkeit aus der Abpumpdruckkammer und eine Steuerung zum Steuern des Pumpenmotors und des weiteren Pumpenmotors auf, und umfasst das Verfahren das wechselseitige oder gleichzeitige Aktivieren beider Pumpenmotoren während des Umpumpvorgangs oder während des Abpumpvorgangs, um an dem Filterelement angesammelte Verunreinigungen zusammen mit Waschflüssigkeit aus der Abpumpdruckkammer in die Abpumpleitung zu pumpen.

Dadurch wird der technische Vorteil erreicht, dass durch das wechselseitige oder gleichzeitige Aktivieren beider Pumpenmotoren während des Umpumpvorgangs oder während des Abpumpvorgangs ein wirksames Abpumpen von Verunreinigungen aus der Abpumpdruckkammer sichergestellt wird.

In einer weiteren vorteilhaften Ausführungsform des Verfahrens umfasst das Verfahren das wechselseitige oder gleichzeitige Aktivieren beider Pumpenmotoren mit einer vorbestimmten Drehrichtung und Drehzahl während des Umpumpvorgangs oder während des Abpumpvorgangs, um in der Waschflüssigkeit enthaltende Luft durch die Abpumpleitung und durch die Umpumpleitung abzupumpen, und damit den Pumpenentlüftungsprozess der Abpumpdruckkammer und der Umpumpdruckkammer zu beschleunigen.

Dadurch wird der technische Vorteil erreicht, dass neben dem Reinigungszweck durch das wechselseitige oder gleichzeitige Aktivieren beider Pumpenmotoren während des Umpumpvorgangs oder während des Abpumpvorgangs eine wirksame Entlüftung der Umpumpdruckkammer, bzw. der Abpumpdruckkammer sichergestellt wird.

Weitere Ausführungsbeispiele werden Bezug nehmend auf die beiliegenden Zeichnungen erläutert. Es zeigen:
- Fig. 1: eine schematische Ansicht eines Wäschepflegegeräts;
- Fig. 2: eine schematische Ansicht einer Pumpe des Wäschepflegeräts in Schnittdarstellung;
- Fig. 3: eine rückwärtige Ansicht einer Pumpe des Wäschepflegegeräts; und
- Fig. 4: einen Ablauf eines Verfahrens zum Pumpen von Waschflüssigkeit in einem Wäschepflegegerät.

Fig. 1 zeigt eine schematische Ansicht eines allgemeinen Wäschepflegegeräts 100, wie z.B. eine Waschmaschine. Das Wäschepflegegerät 100 umfasst eine Einspülschale 101, in die Waschmittel oder andere flüssige Substanzen eingefüllt werden können. Das Wäschepflegegerät 100 umfasst eine Tür 103 zum Beladen des Wäschepflegegerätes 100 mit Wäsche.

Fig. 2 zeigt eine schematische Ansicht einer Pumpe des Wäschepflegeräts in Schnittdarstellung. Das Wäschepflegegerät 100 umfasst eine Pumpe 105 zum Pumpen von Waschflüssigkeit. Die Pumpe 105 ist mit einer Saugleitung fluidtechnisch verbunden, um Waschflüssigkeit durch die Saugleitung anzusaugen. Die Pumpe 105 ist mit einer Ablaufleitung des Wäschepflegegeräts 100 verbunden, um Waschflüssigkeit durch die Ablaufleitung aus dem Wäschepflegegerät 100 abzupumpen. Die Pumpe 105 ist mit einer Umpumpleitung des Wäschepflegegeräts 100 verbunden, um Waschflüssigkeit in dem Wäschepflegegerät 100 umzupumpen, also die Waschflüssigkeit aus einem Laugenbehälter des Wäschepflegegeräts 100 durch die Umpumpleitung abzupumpen, und die abgepumpte Waschflüssigkeit dem Laugenbehälter erneut zuzuführen. Die Saugleitung, Abpumpleitung und Umpumpleitung sind in Fig. 2 nicht dargestellt.

Die Pumpe 105 umfasst eine Saugkammer 107, welche einen Saugstutzen 109 aufweist, welcher wiederum mit einer Saugleitung fluidtechnisch verbunden werden kann. Die Pumpe 105 umfasst ferner eine Abpumpdruckkammer 111 welche einen Abpumpdruckstutzen 113 aufweist, welcher wiederum mit einer Abpumpleitung fluidtechnisch verbunden werden kann. Die Pumpe 105 umfasst ferner eine Umpumpdruckkammer 115, welche einen Umpumpdruckstutzen 117 aufweist, welcher wiederum mit einer Umpumpleitung eines Umpumpsystems fluidtechnisch verbunden werden kann.

Die Saugkammer 107 ist mit der Abpumpdruckkammer 111 durch ein Saugrohr 119 fluidtechnisch verbunden. Wie in Fig. 2 ebenfalls dargestellt ist, ist die Abpumpdruckkammer 111 mit der Umpumpdruckkammer 115 durch ein weiteres Saugrohr 121 fluidtechnisch verbunden.

Hierbei ist in der Abpumpdruckkammer 111 ein Filterelement, bzw. Fremdkörperfalle, aufgenommen, welches ausgebildet ist, Verunreinigungen aus der Waschflüssigkeit zu filtern, um zu verhindern, dass die Verunreinigungen in die Umpumpdruckkammer 115 gefördert werden. Ferner ist in der Saugkammer 107 ein weiteres Filterelement, bzw. Fremdkörperfalle, aufgenommen, welches ausgebildet ist, Verunreinigungen aus der Waschflüssigkeit zu filtern, um zu verhindern, dass die Verunreinigungen in die Abpumpdruckkammer 111 und von der Abpumpdruckkammer 111 aus in die Umpumpdruckkammer 115 gefördert werden. Das Filterelement und das weitere Filterelement sind in der Fig. 2 nicht dargestellt.

Um Fremdkörper und/oder Kumulationen von Haar- und Flusen-Anhäufungen vor der Umpumpdruckkammer 115 zu reduzieren, bzw. abfördern zu können, sind die Abpumpdruckkammer 111 und die Umpumpdruckkammer 115 in Reihe geschaltet und ist die Umpumpdruckkammer 115 mit der Saugkammer 107 nicht direkt fluidtechnisch verbunden. Die fluidtechnische Verbindung von der vorgeschalteten Saugkammer 107 zur Umpumpdruckkammer 115 ist nur über das Durchströmen der Abpumpdruckkammer 111 möglich. Dadurch verbleiben die Fremdkörper sowie größere Haar- und Flusen-Anhäufungen zunächst in der Abpumpdruckkammer 111 und werden erst bei einem zeitlich nachgeschalteten Abpumpprozess aus der Abpumpdruckkammer 111 durch den Abpumpdruckstutzen 113 in die Abpumpleitung aus dem Wäschepflegegerät 100 hinaus gefördert.

Fig. 3 zeigt eine rückwärtige Ansicht einer Pumpe des Wäschepflegegeräts. Die Pumpe 105 umfasst eine Saugkammer 107 mit einem Saugstutzen 109, eine Abpumpdruckkammer 111 mit einem Abpumpdruckstutzen 113 und eine Umpumpdruckkammer 115 mit einem Umpumpdruckstutzen 117. Zwischen der Saugkammer 107 und der Abpumpdruckkammer 111 ist eine Trennwand 123 angeordnet, wobei die Trennwand 123 eine Öffnung 125 aufweist, um die Saugkammer 107 mit der Abpumpdruckkammer 111 fluidtechnisch durch die Öffnung 125, bzw. durch das Saugrohr 119, zu verbinden.

Die Abpumpdruckkammer 111 ist mit der Umpumpdruckkammer 115 durch ein weiteres Saugrohr 121 fluidtechnisch verbunden.

An einer Außenseite der Pumpe 105 ist ein Dämpfungsabschnitt 127 angeordnet, welcher an einem in Fig. 2 nicht dargestellten Gerätegehäuse des Wäschepflegegeräts 100 anliegt, um eine Schwingungsdämpfung der Pumpe 105 an dem Gerätegehäuse sicherzustellen.

An der Umpumpdruckkammer 115 ist ein Pumpenmotor 129 angeordnet, welcher ausgebildet ist, durch Rotation des Laufrades, bzw. Impeller, Waschflüssigkeit durch den Umpumpdruckstutzen 117 der Umpumpdruckkammer 115 abzupumpen.

An der Abpumpdruckkammer 111 ist ein weiterer Pumpenmotor angeordnet, welcher in Fig. 3 nicht dargestellt ist und ausgebildet ist, durch Rotation des Laufrades, bzw. Impeller, Waschflüssigkeit durch den Abpumpdruckstutzen 113 abzupumpen oder mit einer Drehrichtungsumkehr des Laufrades ausgebildet ist, Waschflüssigkeit aus der Abpumpdruckkammer 111 in die Umpumpdruckkammer 115 zu pumpen.

Damit sich unterschiedliche Förderströme zum Abpumpen oder Umpumpen ergeben, muss nicht nur die Drehrichtung des weiteren Pumpenmotors beim Funktionswechsel umgekehrt werden und die Drehzahl angepasst werden, sondern auch die konstruktive, geometrische Anordnung des Abpumpdruckstutzens 113 an der Abpumpdruckkammer 111 und des weiteren Saugrohrs 121 zwischen der Abpumpdruckkammer 111 und der Umpumpdruckkammer 115 angepasst werden. Hierbei ist es entscheidend, dass sich der Abpumpdruckstutzen 113 und das weitere Saugrohr 121 tangential an die Abpumpdruckkammer 111 anschließen, wobei sich der Abpumpdruckstutzen 113 und das weitere Saugrohr 121 an der Mantelfläche eines zylindrischen Ringkörpers der Abpumpdruckkammer 111 in unterschiedliche Richtungen erstrecken. So können beispielsweise, wie in Fig. 3 dargestellt, der Abpumpdruckstutzen 113 und das weitere Saugrohr 121 an der Abpumpdruckkammer 111 nach oben ausgerichtet sein, jedoch bezogen auf die Drehrichtung des Laufrads des weiteren Pumpenmotors eine andere geometrische Ausrichtung aufweisen. Rotiert das Fluid, insbesondere Waschflüssigkeit, im Uhrzeigersinn in der Abpumpdruckkammer 111 wird förderstromtechnisch der Abpumpdruckstutzen 113 bevorzugt. Rotiert das Fluid, insbesondere Waschflüssigkeit, gegen den Uhrzeigersinn in der Abpumpdruckkammer 111 wird förderstromtechnisch das weitere Saugrohr 121 bevorzugt. So kann sich bei unterschiedlicher Drehrichtung und angepasster Drehzahl des durch den weiteren Pumpenmotor angetriebenen Laufrads ein Förderstrom ergeben, der entweder durch das weitere Saugrohr 121 in die Umpumpdruckkammer 115 gerichtet ist, oder der durch den Abpumpdruckstutzen 113 aus der Abpumpdruckkammer 111 gerichtet ist.

Diese neuartige, konzeptionelle Verschaltung der unterschiedlichen Pumpfunktionen ermöglicht eine Reihenschaltung von zwei unterschiedlichen Fremdkörperfallen. So können Fremdkörper systematisch nach ihren geometrischen Abmessungen an unterschiedlichen Orten ausgefällt werden. Große Fremdkörper werden in dem weiteren Filterelement, insbesondere Fremdkörperfalle, schon in der Saugkammer 107 gefiltert, wodurch die Fremdkörper nicht in die Abpumpdruckkammer 111 oder in die Umpumpdruckkammer 115 gelangen können. Kleinere Fremdkörper werden durch das Filterelement in der Abpumpdruckkammer 111 der Entleerungspumpe separiert und gelangen somit nicht in die Umpumpdruckkammer 115, sondern werden in einem zeitlich nachgeschalteten Abpumpprozess durch den Abpumpdruckstutzen 113 aus dem Gerät abgepumpt und somit entfernt, bevor sie vor dem nächsten Zirkulationsprozess das weitere Saugrohr 121 zur Umpumpdruckkammer 115 verstopfen.

Die Vorteile für diese neuartige Verschaltung der Vorfilterung werden nachfolgend deutlich gemacht. Die Pumpe 105, bzw. das ganze Umpumpsystem, was üblicherweise über kleinere Strömungsquerschnitte verfügt als das Entleerungssystem, ist robuster gegen Fremdkörper, wodurch weniger Verstopfungen in der Umpumpdruckkammer 115 und in dem nachgeschalteten Kreislauf auftreten, wodurch wiederum weniger Kundendiensteinsätze beim Nutzer des Wäschepflegegeräts 100 benötigt werden. Die geringeren Kundendiensteinsätze reduzieren die Fabrikqualitätskosten. Durch die Reihenschaltung der Filterelemente entsteht eine qualitativ bessere Selektion der Fremdkörper nach ihren Abmessungen. Saugseitige Verstopfungen der Umpumpdruckkammer 115 können aktiv durch die pulsierende Entleerungslaufradströmung in der Abpumpdruckkammer 111 gelöst werden. Großflächige Verstopfungen der Anströmung der Umpumpdruckkammer 115 können sogar mechanisch durch die Laufradschaufeln der Pumpe 105 in der Abpumpdruckkammer 111 entfernt werden.

Fig. 4 zeigt einen Ablauf eines Verfahrens 200 zum Pumpen von Waschflüssigkeit in einem Wäschepflegegerät 100 mit einer Pumpe 105, welche gemäß der Fig. 2 und Fig. 3 beschrieben ist. Das Verfahren umfasst als ersten Verfahrensschritt das Aktivieren 201 der Pumpe 105 während eines Umpumpvorgangs, um Waschflüssigkeit aus der Abpumpdruckkammer 111 in die Abpumpleitung oder durch die Umpumpdruckkammer 115 in die Umpumpleitung zu pumpen. Das Verfahren umfasst als zweiten Verfahrensschritt das Aktivieren 203 der Pumpe 105 während eines sich an den Umpumpvorgang anschließenden Abpumpvorgangs, um an dem Filterelement angesammelte Verunreinigungen zusammen mit Waschflüssigkeit aus der Abpumpdruckkammer 111 in die Abpumpleitung und damit aus dem Wäschepflegegerät 100 zu pumpen.

Bei aufgeschäumter Waschflüssigkeit stellt sich bedingt durch den verzögerten Wiederanlaufprozess der Pumpe 105 eine gewisse Totzeit im Förderstromaufbau durch den Entlüftungsprozess der Pumpenkammern 107, 111, 115 dar. Um diesen Entlüftungsprozess deutlich zu beschleunigen kann bei unabhängiger Ansteuerung des Pumpenmotors 129 und des weiteren Pumpenmotors beide Pumpenmotoren 129 angeschaltet werden. Damit wird durch die Reihenschaltung der Abpumpdruckkammer 111 und der Umpumpdruckkammer 115 die Förderleistung für das Filtersystems deutlich erhöht und der Entlüftungsprozess beschleunigt. Ein Wiederanlaufen des weiteren Pumpenmotors der Abpumpdruckkammer 111 kann bei einer belüfteten Saugkammer 107, Abpumpdruckkammer 111 oder Umpumpdruckkammer 115 dann deutlich schneller erfolgen als bei einer Parallelschaltung der Abpumpdruckkammer 111 und der Umpumpdruckkammer 115 oder auch als im Vergleich gegenüber einer konventionellen Entleerungspumpe. Wenn der Entlüftungsprozess der Abpumpdruckkammer 111 und der Umpumpdruckkammer 115 abgeschlossen ist und sich der Förderstrom aufbaut, kann der inaktive Pumpenmotor 129 ausgeschaltet werden und ausschließlich der aktive Pumpenmotor 129 weiter Waschflüssigkeit fördern. Damit kann der Start der Pumpe 105 mit dem Entlüftungsprozess mit Hilfe der kurzzeitigen Ansteuerung des inaktiven Pumpenmotors 129 bedeutend beschleunigt werden. Dies kann besonders hilfreich sein, um Pumpunterbrechungen oder einen Abriss des Förderstroms beim Schleudern mit hohen Umdrehungen des Trommelantriebs zeitlich gering zu halten und ein Wiederanlauf der Pumpe 105 schnell zu ermöglichen, damit die Trommel nicht in die Wasserrückstaumenge im Laugenbehälter eintaucht. Schließlich verursacht ein Eintauchen der Trommel in die Wasserrückstaumenge beim Schleudern eine massive Motorbelastung, also einen starken Anstieg des Drehmoments und führt prozesstechnisch meist zu einem Schleuderabbruch, da sich ein Wasserring im Laugenbehälter einstellt, der sich über den Drucksensor zwar delektieren lässt, sich aber nicht abpumpen lässt, da die Waschlauge nicht mehr zu der Pumpe gelangt.

Alle in Verbindung mit einzelnen Ausführungsformen der Erfindung erläuterten und gezeigten Merkmale können in unterschiedlicher Kombination in dem erfindungsgemäßen Gegenstand vorgesehen sein, um gleichzeitig deren vorteilhafte Wirkungen zu realisieren.

Der Schutzbereich der vorliegenden Erfindung ist durch die Ansprüche gegeben und wird durch die in der Beschreibung erläuterten oder den Figuren gezeigten Merkmale nicht beschränkt.

### Bezugszeichenliste

- 100: Wäschepflegegerät
- 101: Einspülschale
- 103: Tür
- 105: Pumpe
- 107: Saugkammer
- 109: Saugstutzen
- 111: Abpumpdruckkammer
- 113: Abpumpdruckstutzen
- 115: Umpumpdruckkammer
- 117: Umpumpdruckstutzen
- 119: Saugrohr
- 121: Weiteres Saugrohr
- 123: Trennwand
- 125: Öffnung
- 127: Dämpfungsabschnitt
- 129: Pumpenmotor
- 200: Verfahren zum Pumpen von Waschflüssigkeit in einem Wäschepflegegerät
- 201: Aktivieren der Pumpe während eines Umpumpvorgangs
- 203: Aktivieren der Pumpe während eines Abpumpvorgangs

## Patentansprüche

1. Wäschepflegegerät (100) mit einer Pumpe (105) zum Pumpen von Waschflüssigkeit, wobei die Pumpe (105) eine Saugkammer (107) umfasst, welche einen Saugstutzen (109) zum fluidtechnischen Verbinden mit einer Saugleitung aufweist, wobei die Pumpe (105) eine Umpumpdruckkammer (115) umfasst, welche einen Umpumpdruckstutzen (117) zum fluidtechnischen Verbinden mit einer Umpumpleitung aufweist, wobei die Pumpe (105) eine Abpumpdruckkammer (111) umfasst, welche einen Abpumpdruckstutzen (113) zum fluidtechnischen Verbinden mit einer Abpumpleitung aufweist, und wobei die Abpumpdruckkammer (111) und die Saugkammer (107) fluidtechnisch verbunden sind, wobei die Abpumpdruckkammer (111) und die Umpumpdruckkammer (115) fluidtechnisch verbunden sind, und wobei die Pumpe (105) ein Filterelement umfasst, welches in der Abpumpdruckkammer (111) aufgenommen ist, wobei das Filterelement ausgebildet ist, Verunreinigungen aus der Waschflüssigkeit zu filtern, um zu verhindern, dass die Verunreinigungen aus der Abpumpdruckkammer (111) in die Umpumpdruckkammer (115) gefördert werden,
**dadurch gekennzeichnet dass** die Pumpe (105) ein weiteres Filterelement umfasst, welches in der Saugkammer (107) aufgenommen ist, wobei das weitere Filterelement ausgebildet ist, Verunreinigungen aus der Waschflüssigkeit zu filtern, um zu verhindern, dass die Verunreinigungen aus der Saugkammer (107) in die Abpumpdruckkammer (111) gefördert werden.

2. Wäschepflegegerät (100) nach Anspruch 1, **dadurch gekennzeichnet, dass** das Filterelement oder das weitere Filterelement eine Fremdkörperfalle zum Entfernen von Verunreinigungen aus der Waschflüssigkeit umfasst, wobei die Fremdkörperfalle insbesondere eine sich in Pumprichtung erstreckende Platte umfasst, welche insbesondere eine in Pumprichtung vordere Kante aufweist, wobei die Verunreinigungen an der vorderen Kante anlagerbar sind oder wobei die Fremdkörperfalle insbesondere einen Aufnahmebereich zur Aufnahme der Verunreinigungen umfasst.

3. Wäschepflegegerät (100) nach einem der vorangehenden Ansprüche, **dadurch gekennzeichnet, dass** die Pumpe (105) einen Pumpenmotor (129) und ein Laufrad aufweist, welche an der Umpumpdruckkammer. (115) angeordnet sind, wobei der Pumpenmotor (129) ausgebildet ist, das Laufrad in einer Drehrichtung mit einer vorbestimmten Drehzahl anzutreiben, um Waschflüssigkeit aus der Abpumpdruckkammer (111) in die Umpumpdruckkammer (115) und durch den Umpumpdruckstutzen (117) in die Umpumpleitung zu pumpen.

4. Wäschepflegegerät (100) nach einem der vorangehenden Ansprüche, **dadurch gekennzeichnet, dass** die Pumpe (105) einen weiteren Pumpenmotor und ein weiteres Laufrad aufweist, welche an der Abpumpdruckkammer (111) angeordnet sind, wobei der weitere Pumpenmotor ausgebildet ist, das weitere Laufrad in einer Drehrichtung mit einer vorbestimmten Drehzahl anzutreiben, um Waschflüssigkeit aus der Saugkammer (107) in die Abpumpdruckkammer (111) und durch den Abpumpdruckstutzen (113) in die Abpumpleitung zu pumpen.

5. Wäschepflegegerät (100) nach Anspruch 3 oder 4, **dadurch gekennzeichnet, dass** der Pumpenmotor (129) oder der weitere Pumpenmotor einen Elektromotor, insbesondere einen bürstenlosen Gleichstrommotor (BLDC-Motor), bzw. einen permanenterregten, bürstenlosen Synchronmotor, welcher drehzahlvariabel und drehrichtungsorientiert antreibbar ist, umfasst.

6. Wäschepflegegerät (100) nach einem der Ansprüche 4 oder 5, **dadurch gekennzeichnet, dass** der weitere Pumpenmotor ausgebildet ist, das weitere Laufrad in einer ersten oder zweiten Drehrichtung anzutreiben, um Waschflüssigkeit in Abhängigkeit von der Drehrichtung und der Drehzahl des weiteren Laufrads durch den Abpumpdruckstutzen (113) in die Abpumpleitung oder von der Abpumpdruckkammer (111) in die Umpumpdruckkammer (115) zu pumpen.

7. Wäschepflegegerät (100) nach einem der vorangehenden Ansprüche, **dadurch gekennzeichnet, dass** zwischen der Saugkammer (107) und der Abpumpdruckkammer (111) eine Trennwand (123) angeordnet ist, um die Saugkammer (107) von der Abpumpdruckkammer (111) abzugrenzen, wobei die Trennwand (123) eine Öffnung (125), insbesondere zentrale, konzentrische Öffnung (125), aufweist, um die Saugkammer (107) und die Abpumpdruckkammer (111) miteinander fluidtechnisch zu verbinden.

8. Wäschepflegegerät (100) nach einem der vorangehenden Ansprüche, **dadurch gekennzeichnet, dass** zwischen der Abpumpdruckkammer (111) und der Umpumpdruckkammer (115) eine weitere Trennwand angeordnet ist, um die Abpumpdruckkammer (111) von der Umpumpdruckkammer (115) abzugrenzen, und um Fremdkörper oder Verunreinigungen zurückzuhalten, wobei die weitere Trennwand eine weitere Öffnung aufweist, um die Abpumpdruckkammer (111) und die Umpumpdruckkammer (115) miteinander fluidtechnisch zu verbinden.

9. Wäschepflegegerät (100) nach einem der vorangehenden Ansprüche, **dadurch gekennzeichnet, dass** zwischen der Saugkammer (107) und der Abpumpdruckkammer (111) ein Saugrohr (119) angeordnet ist, um die Saugkammer (107) und die Abpumpdruckkammer (111) miteinander fluidtechnisch zu verbinden, oder dass zwischen der Abpumpdruckkammer (111) und der Umpumpdruckkammer (115) ein weiteres Saugrohr (121) angeordnet ist, um die Abpumpdruckkammer (111) und die Umpumpdruckkammer (115) miteinander fluidtechnisch zu verbinden.

10. Wäschepflegegerät (100) nach Anspruch 9, **dadurch gekennzeichnet, dass** sich das weitere Saugrohr (121) tangential an die Abpumpdruckkammer (111) anschließt, um bei einer vorbestimmten Drehrichtung und Drehzahl ein wirksames Pumpen von Waschflüssigkeit aus der Abpumpdruckkammer (111) durch das weitere Saugrohr (121) in die Umpumpdruckkammer (115) zu ermöglichen.

11. Wäschepflegegerät (100) nach einem der vorangehenden Ansprüche, **dadurch gekennzeichnet, dass** sich der Abpumpdruckstutzen (113) tangential an die Abpumpdruckkammer (111) anschließt, und dass sich der Umpumpdruckstutzen (117) tangential an die Umpumpdruckkammer (115) anschließt, um ein wirksames Abpumpen von Waschflüssigkeit aus der Abpumpdruckkammer (111) und ein wirksames Umpumpen von Waschflüssigkeit aus der Umpumpdruckkammer (115) zu ermöglichen, wobei sich der Abpumpdruckstutzen (113) und der Umpumpdruckstutzen (117) an der Mantelfläche eines zylindrischen Ringgehäuses der Abpumpdruckkammer (111) und der Umpumpdruckkammer (115) insbesondere in unterschiedliche Richtungen erstrecken.

12. Verfahren (200) zum Pumpen von Waschflüssigkeit in einem Wäschepflegegerät (100) mit einer Pumpe (105) zum Pumpen von Waschflüssigkeit, wobei die Pumpe (105) eine Saugkammer (107) mit einem Saugstutzen (109) zum fluidtechnischen Verbinden mit einer Saugleitung, eine Umpumpdruckkammer (115) mit einem Umpumpdruckstutzen (117) zum fluidtechnischen Verbinden mit einer Umpumpleitung, und eine Abpumpdruckkammer (111) mit einem Abpumpdruckstutzen (113) zum fluidtechnischen Verbinden mit einer Abpumpleitung aufweist, wobei die Abpumpdruckkammer (111) und die Saugkammer (107) fluidtechnisch verbunden sind, wobei die Abpumpdruckkammer (111) und die Umpumpdruckkammer (115) fluidtechnisch verbunden sind, wobei die Pumpe (105) ein Filterelement umfasst, welches in der Abpumpdruckkammer (111) aufgenommen ist, wobei das Filterelement ausgebildet ist, Verunreinigungen aus der Waschflüssigkeit zu filtern, um zu verhindern, dass die Verunreinigungen in die Umpumpdruckkammer (115) gefördert werden, **dadurch gekennzeichnet, dass** das Verfahren (200)
das Aktivieren (201) der Pumpe (105) während eines Umpumpvorgangs umfasst, um Waschflüssigkeit aus der Abpumpdruckkammer (111) in die Abpumpleitung oder aus der Umpumpdruckkammer (115) in die Umpumpleitung zu pumpen, und
das Aktivieren (203) der Pumpe (105) während eines sich an den Umpumpvorgang anschließenden Abpumpvorgangs umfasst, um an dem Filterelement angesammelte Verunreinigungen zusammen mit Waschflüssigkeit aus der Abpumpdruckkammer (111) in die Abpumpleitung und aus dem Wäschepflegegerät (100) zu pumpen, umfasst,
wobei die Pumpe (105) ein weiteres Filterelement umfasst, welches in der Saugkammer (107) aufgenommen ist, wobei das weitere Filterelement ausgebildet ist, Verunreinigungen aus der Waschflüssigkeit zu filtern, um zu verhindern, dass die Verunreinigungen aus der Saugkammer (107) in die Abpumpdruckkammer (111) gefördert werden.

13. Verfahren (200) nach Anspruch 12, **dadurch gekennzeichnet, dass** die Pumpe (105) einen Pumpenmotor (129) zum Pumpen von Waschflüssigkeit aus der Umpumpdruckkammer (115), einen weiteren Pumpenmotor zum Pumpen von Waschflüssigkeit aus der Abpumpdruckkammer (111) und eine Steuerung zum Steuern des Pumpenmotors (129) und des weiteren Pumpenmotors aufweist, und dass das Verfahren (200) das wechselseitige oder gleichzeitige Aktivieren (201, 203) beider Pumpenmotoren (129) während des Umpumpvorgangs oder während des Abpumpvorgangs umfasst, um an dem Filterelement angesammelte Verunreinigungen zusammen mit Waschflüssigkeit aus der Abpumpdruckkammer (111) in die Abpumpleitung zu pumpen.

14. Verfahren (200) nach Anspruch 12, **dadurch gekennzeichnet, dass** das Verfahren (200) das wechselseitige oder gleichzeitige Aktivieren (201, 203) beider Pumpenmotoren (129) mit einer vorbestimmten Drehrichtung und Drehzahl während des Umpumpvorgangs oder während des Abpumpvorgangs umfasst, um in der Waschflüssigkeit enthaltende Luft durch die Abpumpleitung und durch die Umpumpleitung abzupumpen, und damit den Pumpenentlüftungsprozess der Abpumpdruckkammer (111) und der Umpumpdruckkammer (115) zu beschleunigen.

## Claims

1. Laundry care appliance (100) with a pump (105) for pumping washing liquid, wherein the pump (105) comprises a suction chamber (107), which has a suction piece (109) for fluidic connection to a suction pipe, wherein the pump (105) comprises a recirculation pressure chamber (115), which has a recirculation pressure piece (117) for fluidic connection to a recirculation pipe, wherein the pump (105) comprises a pump-down pressure chamber (111), which has a pump-down pressure piece (113) for fluidic connection to a pump-down pipe, and wherein the pump-down pressure chamber (111) and the suction chamber (107) are fluidically connected, wherein the pump-down pressure chamber (111) and the recirculation pressure chamber (115) are fluidically connected, and wherein the pump (105) comprises a filter element which is received in the pump-down pressure chamber (111), wherein the filter element is embodied to filter impurities out of the washing liquid, in order to prevent impurities from being conveyed out of the pump-down pressure chamber (111) into the recirculation pressure chamber (115),
**characterised in that**
the pump (105) comprises a further filter element which is received in the suction chamber (107), wherein the further filter element is embodied to filter impurities out of the washing liquid, in order to prevent the impurities from being conveyed out of the suction chamber (107) into the pump-down pressure chamber (111).

2. Laundry care appliance (100) according to claim 1, **characterised in that** the filter element or the further filter element comprises a foreign body trap for removing impurities from the washing liquid, wherein the foreign body trap comprises in particular a plate which extends in the pump direction and which in particular has a front edge in the pump direction, wherein the impurities can be deposited on the front edge or wherein the foreign body trap comprises in particular a receiving region for receiving the impurities.

3. Laundry care appliance (100) according to one of the preceding claims, **characterised in that** the pump (105) has a pump motor (129) and a rotor, which are arranged on the recirculation pressure chamber (115), wherein the pump motor (129) is embodied to drive the rotor in a direction of rotation at a predetermined rotational speed, in order to pump washing liquid out of the pump-down pressure chamber (111) into the recirculation pressure chamber (115) and through the recirculation pressure piece (117) into the recirculation pipe.

4. Laundry care appliance (100) according to one of the preceding claims, **characterised in that** the pump (105) has a further pump motor and a further rotor, which are arranged on the pump-down pressure chamber (111), wherein the further pump motor is embodied to drive the further rotor in a direction of rotation at a predetermined rotational speed in order to pump washing liquid out of the suction chamber (107) into the pump-down pressure chamber (111) and through the pump-down pressure piece (113) into the pump-down pipe.

5. Laundry care appliance (100) according to claim 3 or 4, **characterised in that** the pump motor (129) or the further pump motor comprises an electric motor, in particular a brushless direct current motor (BLDC motor) or a permanently excited, brushless synchronous motor, which can be driven in a manner which is variable in terms of rotational speed and oriented in the direction of rotation.

6. Laundry care appliance (100) according to one of claims 4 or 5, **characterised in that** the further pump motor is embodied to drive the further rotor in a first or second direction of rotation, in order to pump washing liquid through the pump-down piece (113) into the pump-down pipe or from the pump-down pressure chamber (111) into the recirculation pressure chamber (115) as a function of the direction of rotation and the rotational speed of the further rotor.

7. Laundry care appliance (100) according to one of the preceding claims, **characterised in that** a separating wall (123) is arranged between the suction chamber (107) and the pump-down pressure chamber (111), in order to demarcate the suction chamber (107) from the pump-down pressure chamber (111), wherein the separating wall (123) has an opening (125), in particular central, concentric opening (125), in order to connect the suction chamber (107) and the pump-down pressure chamber (11) fluidically with one another.

8. Laundry care appliance (100) according to one of the preceding claims, **characterised in that** a further separating wall is arranged between the pump-down pressure chamber (111) and the recirculation pressure chamber (115), in order to demarcate the pump-down pressure chamber (111) from the recirculation pressure chamber (115), and in order to retain foreign bodies or impurities, wherein the further separating wall has a further opening in order to connect the pump-down pressure chamber (111) and the recirculation pressure chamber (115) fluidically with one another.

9. Laundry care appliance (100) according to one of the preceding claims, **characterised in that** a suction pipe (119) is arranged between the suction chamber (107) and the pump-down pressure chamber (111), in order to connect the suction chamber (107) and the pump-down pressure chamber (111) fluidically with one another, or that a further suction pipe (121) is arranged between the pump-down pressure chamber (111) and the recirculation pressure chamber (115) in order to connect the pump-down pressure chamber (111) and the recirculation pressure chamber (115) fluidically with one another.

10. Laundry care appliance (100) according to claim 9, **characterised in that** the further suction pipe (121) connects tangentially to the pump-down pressure chamber (111) in order, with a predetermined direction of rotation and rotational speed, to enable an effective pumping of washing liquid out of the pump-down pressure chamber (111) through the further suction pipe (121) into the recirculation pressure chamber (115).

11. Laundry care appliance (100) according to one of the preceding claims, **characterised in that** the pump-down pressure piece (113) connects tangentially to the pump-down pressure chamber (111), and that the recirculation pressure piece (117) connects tangentially to the recirculation pressure chamber (115) in order to enable an effective pumping down of washing liquid out of the pump-down pressure chamber (111) and an effective recirculation of washing liquid out of the recirculation pressure chamber (115), wherein the pump-down pressure piece (113) and the recirculation pressure piece (117) extend on the lateral area of a cylindrical annular housing of the pump-down pressure chamber (111) and the recirculation pressure chamber (115) in particular in different directions.

12. Method (200) for pumping washing liquid in a laundry care appliance (100) with a pump (105) for pumping washing liquid, wherein the pump (105) has a suction chamber (107) with a suction piece (109) for fluidic connection to a suction pipe, a recirculation pressure chamber (115) with a recirculation pressure piece (117) for fluidic connection to a recirculation pipe and a pump-down pressure chamber (111) with a pump-down pressure piece (113) for fluidic connection to a pump-down pipe, wherein the pump-down pressure chamber (111) and the suction chamber (107) are fluidically connected, wherein the pump-down pressure chamber (111) and the recirculation pressure chamber (115) are fluidically connected, wherein the pump (105) comprises a filter element which is received in the pump-down pressure chamber (111), wherein the filter element is embodied to filter impurities out of the washing liquid, in order to prevent the impurities from being conveyed into the recirculation pressure chamber (115), **characterised in that** the method (200) comprises the activation (201) of the pump (105) during a recirculation process, in order to pump washing liquid out of the pump-down pressure chamber (111) into the pump-down pipe or out of the recirculation pressure chamber (115) into the recirculation pipe, and
comprises the activation (203) of the pump (105) during a pump-down process following the recirculation process, in order to pump impurities collected on the filter element, together with washing liquid, out of the pump-down pressure chamber (111) into the pump-down pipe and out of the laundry care appliance (100),
wherein the pump (105) comprises a further filter element which is received in the suction chamber (107), wherein the further filter element is embodied to filter impurities out of the washing liquid, in order to prevent impurities from being conveyed out of the suction chamber (107) into the pump-down pressure chamber (111).

13. Method (200) according to claim 12, **characterised in that** the pump (105) comprises a pump motor (129) for pumping washing liquid out of the recirculation pressure chamber (115), a further pump motor for pumping washing liquid out of the pump-down pressure chamber (111) and a controller for controlling the pump motor (129) and the further pump motor, and that the method (200) comprises the alternate or simultaneous activation (201, 203) of both pump motors (129) during the recirculation process or during the pump-down process in order to pump impurities collected on the filter element, together with the washing liquid, out of the pump-down pressure chamber (111) into the pump-down pipe.

14. Method (200) according to claim 12, **characterised in that** the method (200) comprises the alternate or simultaneous activation (201, 203) of both pump motors (129) with a predetermined direction of rotation and rotational speed during the recirculation process or during the pump-down process, in order to recirculate air contained in the washing liquid through the pump-down pipe and through the recirculation pipe and thus to accelerate the pump ventilation process of the pump-down pressure chamber (111) and the recirculation pressure chamber (115).

## Revendications

1. Appareil d'entretien du linge (100) avec une pompe (105) pour le pompage de liquide de lavage, dans lequel la pompe (105) comprend une chambre d'aspiration (107), laquelle présente une tubulure d'aspiration (109) pour la liaison fluidique avec une conduite d'aspiration, dans lequel la pompe (105) comprend une chambre de pression de transvasement (115), laquelle présente une tubulure de pression de transvasement (117) pour la liaison fluidique avec une conduite de transvasement, dans lequel la pompe (105) comprend une chambre de pression de pompage (111), laquelle présente une tubulure de pression de pompage (113) pour la liaison fluidique avec une conduite de pompage, et dans lequel la chambre de pression de pompage (111) et la chambre d'aspiration (107) sont en liaison fluidique, dans lequel la chambre de pression de pompage (111) et la chambre de pression de transvasement (115) sont en liaison fluidique et dans lequel la pompe (105) comprend un élément filtrant, lequel est logé dans la chambre de pression de pompage (111), dans lequel l'élément filtrant est exécuté afin de filtrer les impuretés présentes dans le liquide de lavage, afin d'empêcher que les impuretés soient déplacées en dehors de la chambre de pression de pompage (111) dans la chambre de pression de transvasement (115), **caractérisé en ce que** la pompe (105) comprend un élément filtrant supplémentaire logé dans la chambre d'aspiration (107), dans lequel l'élément filtrant supplémentaire est exécuté afin de filtrer les impuretés présentes dans le liquide de lavage, afin d'éviter que les impuretés soient déplacées en dehors de la chambre d'aspiration (107) dans la chambre de pression de pompage (111).

2. Appareil d'entretien du linge (100) selon la revendication 1, **caractérisé en ce que** l'élément filtrant ou l'élément filtrant supplémentaire comprend un piège à corps étrangers pour retirer les impuretés du liquide de lavage, dans lequel le piège à corps étrangers comprend en particulier une plaque s'étendant dans le sens du pompage, laquelle présente en particulier un bord avant dans le sens du pompage, dans lequel les impuretés peuvent se déposer sur le bord avant ou dans lequel le piège à corps étrangers comprend en particulier une zone d'accueil pour l'accueil des impuretés.

3. Appareil d'entretien du linge (100) selon l'une des revendications précédentes, **caractérisé en ce que** la pompe (105) présente un moteur de pompe (129) et une roue disposée sur la chambre de pression de transvasement (115), dans lequel le moteur de pompe (129) est exécuté afin d'actionner la roue dans un sens de rotation selon une vitesse de rotation prédéterminée, afin de pomper le liquide de lavage en dehors de la chambre de pression de pompage (111) dans la chambre de pression de transvasement (115) et à travers la tubulure de pression de transvasement (117) dans la conduite de transvasement.

4. Appareil d'entretien du linge (100) selon l'une des revendications précédentes, **caractérisé en ce que** la pompe (105) présente un moteur de pompe supplémentaire et une roue supplémentaire disposée sur la chambre de pression de pompage (111), dans lequel le moteur de pompe supplémentaire est exécuté afin d'actionner la roue supplémentaire dans un sens de rotation selon une vitesse de rotation prédéterminée, afin de pomper le liquide de lavage en dehors de la chambre d'aspiration (107) dans la chambre de pression de pompage (111) et à travers la tubulure de pression de pompage (113) dans la conduite de pompage.

5. Appareil d'entretien du linge (100) selon la revendication 3 ou 4, **caractérisé en ce que** le moteur de pompe (129) ou le moteur de pompe supplémentaire comprend un moteur électrique, en particulier un moteur à courant continu sans balais (moteur BLDC) resp. un moteur synchrone sans balais excité en permanence, lequel est actionnable selon une vitesse de rotation variable et selon le sens de rotation.

6. Appareil d'entretien du linge (100) selon l'une des revendications 4 ou 5, **caractérisé en ce que** le moteur de pompe supplémentaire est exécuté afin d'actionner la roue supplémentaire selon un premier ou deuxième sens de rotation, afin de pomper le liquide de lavage en fonction du sens de rotation et de la vitesse de rotation de la roue supplémentaire à travers la tubulure de pression de pompage (113) dans la conduite de pompage ou de la chambre de pression de pompage (111) dans la chambre de pression de transvasement (115).

7. Appareil d'entretien du linge (100) selon l'une des revendications précédentes, **caractérisé en ce qu'**une paroi de séparation (123) est disposée entre la chambre d'aspiration (107) et la chambre de pression de pompage (111), afin de délimiter la chambre d'aspiration (107) de la chambre de pression de pompage (111), dans lequel la paroi de séparation (123) présente une ouverture (125), en particulier une ouverture concentrique centrale (125), afin de relier fluidiquement la chambre d'aspiration (107) et la chambre de pression de pompage (111) l'une à l'autre.

8. Appareil d'entretien du linge (100) selon l'une des revendications précédentes, **caractérisé en ce qu'**une paroi de séparation supplémentaire est disposée entre la chambre de pression de pompage (111) et la chambre de pression de transvasement (115), afin de délimiter la chambre de pression de pompage (111) de la chambre de pression de transvasement (115), et afin de retenir les corps étrangers ou impuretés, dans lequel la paroi de séparation supplémentaire présente une ouverture supplémentaire, afin de relier fluidiquement la chambre de pression de pompage (111) et la chambre de pression de transvasement (115) l'une à l'autre.

9. Appareil d'entretien du linge (100) selon l'une des revendications précédentes, **caractérisé en ce qu'**un tuyau d'aspiration (119) est disposé entre la chambre d'aspiration (107) et la chambre de pression de pompage (111), afin de relier fluidiquement la chambre d'aspiration (107) et la chambre de pression de pompage (111) l'une à l'autre, ou **en ce qu'**un tuyau d'aspiration supplémentaire (121) est disposé entre la chambre de pression de pompage (111) et la chambre de pression de transvasement (115), afin de relier fluidiquement la chambre de pression de pompage (111) et la chambre de pression de transvasement (115) l'une à l'autre.

10. Appareil d'entretien du linge (100) selon la revendication 9, **caractérisé en ce que** le tuyau d'aspiration supplémentaire (121) se raccorde de façon tangentielle à la chambre de pression de pompage (111), afin de permettre en un sens de rotation et à une vitesse de rotation prédéterminés un pompage efficace du liquide de lavage en dehors de la chambre de pression de pompage (111) à travers le tuyau d'aspiration supplémentaire (121) dans la chambre de pression de transvasement (115).

11. Appareil d'entretien du linge (100) selon l'une des revendications précédentes, **caractérisé en ce que** la tubulure de pression de pompage (113) se raccorde de façon tangentielle à la chambre de pression de pompage (111) et **en ce que** la tubulure de pression de transvasement (117) se raccorde de façon tangentielle à la chambre de pression de transvasement (115), afin de permettre un pompage efficace du liquide de lavage en dehors de la chambre de pression de pompage (111) et un transvasement efficace du liquide de lavage en dehors de la chambre de pression de transvasement (115), dans lequel la tubulure de pression de pompage (113) et la tubulure de pression de transvasement (117) s'étendent sur la surface d'enveloppe d'un carter annulaire cylindrique de la chambre de pression de pompage (111) et de la chambre de pression de transvasement (115) en particulier dans des directions différentes.

12. Procédé (200) pour le pompage de liquide de lavage dans un appareil d'entretien du linge (100) avec une pompe (105) pour le pompage de liquide de lavage, dans lequel la pompe (105) présente une chambre d'aspiration (107) avec une tubulure d'aspiration (109) pour la liaison fluidique avec une conduite d'aspiration, une chambre de pression de transvasement (115) avec une tubulure de pression de transvasement (117) pour la liaison fluidique avec une conduite de transvasement, et une chambre de pression de pompage (111) avec une tubulure de pression de pompage (113) pour la liaison fluidique avec une conduite de pompage, dans lequel la chambre de pression de pompage (111) et la chambre d'aspiration (107) sont en liaison fluidique, dans lequel la chambre de pression de pompage (111) et la chambre de pression de transvasement (115) sont en liaison fluidique, dans lequel la pompe (105) comprend un élément filtrant, lequel est logé dans la chambre de pression de pompage (111), dans lequel l'élément filtrant est exécuté afin de filtrer les impuretés présentes dans le liquide de lavage afin d'éviter que les impuretés soient déplacées dans la chambre de pression de transvasement (115), **caractérisé en ce que** le procédé (200) comprend l'activation (201) de la pompe (105) durant un processus de transvasement, afin de pomper le liquide de lavage en dehors de la chambre de pression de pompage (111) dans la conduite de pompage ou en dehors de la chambre de pression de transvasement (115) dans la conduite de transvasement, et l'activation (203) de la pompe (105) durant un processus de pompage consécutif au processus de transvasement, afin de pomper les impuretés collectées sur l'élément filtrant avec le liquide de lavage en dehors de la chambre de pression de pompage (111) dans la conduite de pompage et en dehors de l'appareil d'entretien du linge (100), dans lequel la pompe (105) comprend un élément filtrant supplémentaire logé dans la chambre d'aspiration (107), dans lequel l'élément filtrant supplémentaire est exécuté afin de filtrer les impuretés présentes dans le liquide de lavage, afin d'éviter que les impuretés soient déplacées en dehors de la chambre d'aspiration (107) dans la chambre de pression de pompage (111).

13. Procédé (200) selon la revendication 12, **caractérisé en ce que** la pompe (105) présente un moteur de pompe (129) pour le pompage de liquide de lavage en dehors de la chambre de pression de transvasement (115), un moteur de pompe supplémentaire pour le pompage de liquide de lavage en dehors de la chambre de pression de pompage (111) et une commande pour la commande du moteur de pompe (129) et du moteur de pompe supplémentaire, et **en ce que** le procédé (200) comprend l'activation alternée ou simultanée (201, 203) des deux moteurs de pompe (129) durant le processus de transvasement ou durant le processus de pompage, afin de pomper les impuretés collectées sur l'élément filtrant avec le liquide de lavage en dehors de la chambre de pression de pompage (111) dans la conduite de pompage.

14. Procédé (200) selon la revendication 12, **caractérisé en ce que** le procédé (200) comprend l'activation alternée ou simultanée (201, 203) des deux moteurs de pompe (129) selon un sens de rotation et une vitesse de rotation prédéterminés durant le processus de transvasement ou durant le processus de pompage, afin de pomper l'air contenu dans le liquide de lavage à travers la conduite de pompage et à travers la conduite de transvasement et d'accélérer ce faisant le processus de purge de pompe de la chambre de pression de pompage (111) et de la chambre de pression de transvasement (115).
